# EUROPÄISCHE PATENTSCHRIFT

(11) **EP 0 150 364 B1**
(45) Veröffentlichungstag und Bekanntmachung des Hinweises auf die Patenterteilung: **06.04.1988**
(21) Anmeldenummer: 84115065.9
(22) Anmeldetag: 10.12.1984
(51) Int. Cl.: H01J 35/14, H01J 35/30

(54) **Röntgendiagnostikeinrichtung mit einer Röntgenröhre**
X-ray diagnostic installation with an X-ray tube
Dispositif de radiodiagnostique comportant un tube à rayons X

(30) Priorität: 19.01.1984 DE 3401749
(43) Veröffentlichungstag der Anmeldung: 07.08.1985
(73) Patentinhaber: SIEMENS AKTIENGESELLSCHAFT, 80333 München (DE)
(72) Erfinder: Ammann, Ernst, Dr., D-8526 Bubenreuth (DE)

(56) Entgegenhaltungen:
- DE-A- 2 812 644
- DE-A- 2 932 042
- DE-B- 1 177 257
- GB-A- 2 044 489
- US-A- 3 732 426
- US-A- 4 206 356

## Beschreibung

Die Erfindung betrifft eine Röntgendiagnostikeinrichtung gemäß dem Oberbegriff des Patentanspruches 1.

In der Praxis wird die Forderung gestellt, daß der Röntgenröhrenstrom sehr schnell geändert werden kann. Prinzipiell ist eine Änderung des Röntgenröhrenstromes über die Heizleistung möglich. Diese Änderung bedingt jedoch eine relativ große Verzögerungszeit, die nicht immer akzeptierbar ist. Eine schnelle Änderung des Röntgenröhrenstromes ist möglich, wenn ein Steuergitter zwischen der Kathode und der Anode der Röntgenröhre vorgesehen wird. Dabei muß der Fokus eine vorbestimmte Form und Größe haben, aufgrund der einerseits eine Überlastung der Anode der Röntgenröhre ausgeschlossen, andererseits aber auch eine durch die Fokusabmessungen gegebene Unschärfe des Röntgenbildes nicht überschritten wird. Hierzu ist es bekannt, einen Strichfokus vorzusehen, der auf der schräggestellen Anodenbahn der Röntgenröhre erzeugt wird.

Durch die GB-A-2 044489 ist es bei einem Computertomographen bereits bekannt, den Elektronenstrahl von der Kathode zur Anode so abzulenken, daß der Auftreffpunkt des Elektronenstrahles auf der Anode eine vorbestimmte Bahn beschreibt. Diese Bahn kann jedoch nicht an die jeweiligen Erfordernisse angepaßt werden.

Durch die DE-B-1 177 257 ist ein Verfahren zum Betrieb einer Röntgenröhre bekannt, die eine flächenhafte Anode aufweist, bei dem der Elektronenstrahl auf der Anode abgelenkt wird. Die Anode ist dabei als Durchstrahlanode ausgebildet. Aufgrund der Gesamtkonzeption eignet sich die bekannte Röntgenröhre nicht zur Anwendung in der medizinischen Technik.

Der Erfindung liegt die Aufgabe zugrunde, eine Röntgendiagnostikeinrichtung der eingangs genannten Art so auszubilden, daß die Form und Größe des Fokusbereiches auf der Anode in einfacher Weise den jeweiligen Erfordernissen angepaßt werden kann.

Diese Aufgabe ist erfindungsgemäß durch die im kennzeichnenden Teil des Patentanspruches 1 angegebene Ausbildung gelöst. Bei der erfindungsgemäßen Röntgendiagnostikeinrichtung kann ein feiner Elektronenstrahl erzeugt werden, dessen Strahlstromstärke mit Hilfe einer Steuerelektrode schnell verändert werden kann. Zur Verhinderung einer Überlastung der Anode der Röntgenröhre aufgrund eines relativ kleinen Auftreffpunktes des Elektronenstrahles wird dieser elektronisch über einen vorbestimmten Fokusbereich abgelenkt. Auf diese Weise ist es möglich, einen Bereich, der dem bekannten Strichfokus entspricht, mit Hilfe eines Elektronenstrahles abzutasten. Dieser Abtastvorgang erlaubt demgemäß eine Veränderung der Fokusgröße eines Strichfokus in Länge und Breite. Auch läßt sich eine dieser beiden Dimensionen verändern, so daß bei verschieden großen Anodenwinkeln dieselbe Fokusgröße bei konstant gehaltener Leistung pro Quadratmillimeter im Anodenmaterial ermöglicht wird. Die Fokusgröße kann auch in Stufen oder kontinuierlich in Länge und/oder Breite variiert werden. Dadurch ist eine optimale Fokusgröße bei maximaler Röhrenauslastung abhängig von der jeweiligen Untersuchungsmethode oder dem zu untersuchenden Objekt wählbar.

Eine Weiterbildung der Erfindung besteht darin, daß die Intensität des Elektronenstrahles bei der Ablenkung entsprechend einer vorbestimmten Funktion eingestellt wird. Auf diese Weise ist z. B. ein Fokus mit Gauß'scher Intensitätsverteilung realisierbar. Die Einstellung der Intensität ist auch objektabhängig möglich. Hierzu können Strahlendetektoren vorgesehen sein, die zur Istwerterfassung der jeweiligen Strahlenintensität dienen.

Die Erfindung ist nachfolgend anhand eines in der Zeichnung dargestellten Ausführungsbeispieles näher erläutert. Es zeigen:
Fig. 1 eine Röntgendiagnostikeinrichtung nach der Erfindung,
Fig. 2 eine Fokusform der Röntgendiagnostikeinrichtung gemäß Figur 1, und
Fig. 3 bis 5 Kurven zur Erläuterung der Figuren 1 und 2.

In der Figur 1 sind von einer Röntgenröhre eine Kathode 1 und eine Anode 2 dargestellt, die von einem rotierenden Anodenteller gebildet ist. Die Kathode 1 sendet mit Hilfe von Fokussierungselektroden 3 einen fadenförmigen Elektronenstrahl 4 aus, der auf der Brennfleckbahn 5 der Anode 2 auftrifft. Der Elektronenstrahl 4 ist durch Ablenkelektroden 6, 7 in zwei zueinander senkrechten Richtungen ablenkbar, die an Steuerspannungsgeneratoren 8, angeschlossen sind. Die Kathode 1 wird von einem Heizspannungsgenerator 10 versorgt. Der Heizspannungsgenerator 10 und die Steuerspannungsgeneratoren 8, 9 sind an einem Programmgeber 11 angeschlossen, dem Informationen über die gewünschte Fokusgröße und Form an einem Eingang 12, über die Leistung pro Quadratmillimeter auf der Anode 2 an einem Eingang 13 und über die Intensitätsverteilung im Fokus am Eingang 14 zugeführt werden. Ferner wird einem Eingang 15 ein Ein-Aus-Signal zugeführt.

Für die Durchführung einer Röntgenaufnahme wird beim Beginn eines Ein-Signales am Eingang 15, den Signalen an den Eingängen 12 bis 14 entsprechend der Elektronenstrahl 4 so abgelenkt, daß er einen vorgegebenen Fokusbereich abtastet. Diese Abtastung kann beispielsweise gemäß Figur 2 in x- und y-Richtung mäanderförmig erfolgen. Die Abtastfrequenz für den Fokusbereich kann dabei konstant oder variabel sein. Sie kann objektabhängig und/oder in Abhängigkeit von dem gewählten Untersuchungsverfahren festgelegt werden. Dadurch ist es möglich, die Form und Größe des Fokusbereiches optimal den jeweiligen Erfordernissen anzupassen. Die Intensitätsverteilung im Fokus kann fest, aber auch variabel sein.

Die Figur 3 zeigt für die Fokusform gemäß Figur 2 den zeitlichen Verlauf der Spannung Ux an den Ablenkelektroden 6 und die Figur 4 den zeitlichen Verlauf der Spannung Uy für die Fokusform gemäß Figur 2 an den Ablenkelektroden 7.

In der Figur 5 zeigt die Kurve a den zeitlichen Verlauf der Spannung an einem Steuergitter 16, das die Intensität des Elektronenstrahles 4 festlegt für den Fall, daß diese Intensität während der Periodendauer T, während der eine Röntgenaufnahme angefertigt wird, konstant ist. Die Kurve b zeigt dabei einen variablen Intensitätsverlauf, der z. B. objektabhängig gewählt werden kann und durch das Signal am Eingang 14 festgelegt ist.

Die Figur 1 zeigt den vom Elektronenstrahl 4 auf der Anode 2 abgetasteten Fokusbereich 17, der in der Figur 2 gestrichelt dargestellt ist. Dieser Fokusbereich kann während der Aufnahmezeit einmal abgetastet werden, wie sich dies aus den Figuren 2 bis 5 ergibt. Es ist aber auch eine mehrmalige Abtastung möglich.

Diese Einrichtung erlaubt es auch, z. B. für Stereo-Betrieb mit einer einzigen Kathode zwei Fokusse anodenseitig zu erzeugen.

## Patentansprüche

1. Röntgendiagnostikeinrichtung mit einer Röntgenrohre, die eine Kathode (1), Fokussierungsmittel (3) für den Elektronenstrahl (4) und eine rotierende Anode (2) aufweist, bei der Ablenkmittel (6, 7) für den Elektronenstrahl (4) vorhanden sind, die an einer Steuerschaltung (8, 9, 11) angeschlossen sind, die so ausgebildet ist, daß der Auftreffpunkt des Elektronenstrahles (4) auf der Anode (2) eine vorbestimmte Bahn beschreibt, dadurch gekennzeichnet, daß die Bahn des Auftreffpunktes des Elektronenstrahles (4) innerhalb eines vorbestimmten Fokusbereiches (17) auf der Anode (2) einstellbar ist.

2. Röntgendiagnostikeinrichtung nach Anspruch 1, dadurch gekennzeichnet, daß die Ablenkfrequenz für den Elektronenstrahl (4) so gewählt ist, daß ein Fokusbereich (17) auf der Anode (2) während der Aufnahmezeit mindestens einmal vollständig abgetastet wird.

3. Röntgendiagnostikeinrichtung nach Anspruch 1 oder 2, dadurch gekennzeichnet, daß die Intensität des Elektronenstrahles (4) bei der Ablenkung entsprechend einer vorbestimmten Funktion eingestellt wird.

## Claims

1. X-ray diagnostic apparatus comprising an X-ray tube with a cathode (1 focusing means (3) for the electron beam (4) and a rotating anode (2), deflecting means (6, 7) being provided for the electron beam (4), connected to a control circuit (8, 9,11) designed such that the point of impact of the electron beam (4) on the anode (2) describes a predetermined path, characterised in that the path of the point of impact of the electron beam (4) is adjustable within a specific focus range (17) on the anode (2).

2. X-ray diagnostic apparatus as claimed in Claim 1, characterised in that the deflection frequency for the electron beam (4) is selected such that a focus range (17) on the anode (2) is fully scanned at least once during the recording time.

3. X-ray diagnostic apparatus as claimed in Claim 1 or 2, characterised in that the intensity of the electron beam (4) is set in accordance with a predetermined function during the deflection process.

## Revendications

1. Appareil de radiodiagnostic comportant un tube à rayons X, qui possède une cathode (1), des moyens (3) de focalisation du faisceau d'électrons (4) et une anode tournante (2), et dans lequel il est prévu des moyens (6, 7) de déviation du faisceau d'électrons (4), qui sont raccordés à un circuit de commande (8, 9, 11) qui est agencé de telle sorte que le point d'impact du faisceau d'électrons (4) sur l'anode (2) décrit une trajectoire prédéterminée, caractérisé par le fait que la trajectoire du point d'impact du faisceau d'électrons (4) peut être réglée à l'intérieur d'une zone focale déterminée (17) sur l'anode (2).

2. Appareil de radiodiagnostic suivant la revendication 1, caractérisé par le fait que la fréquence de déviation du faisceau d'électrons (4) est choisie de manière qu'une zone focale (17) située sur l'anode (2) est complètement explorée par balayage au moins une fois pendant la durée de prise de vue.

3. Appareil de radiodiagnostic suivant la revendication 1 ou 2, caractérisé par le fait que l'intensité du faisceau d'électrons (4) est réglée, lors de la déviation, conformément à une fonction prédéterminée.
